# EUROPÄISCHE PATENTSCHRIFT

(11) **EP 2 704 836 B1**
(45) Veröffentlichungstag und Bekanntmachung des Hinweises auf die Patenterteilung: **27.06.2018**
(21) Anmeldenummer: 11769784.7
(22) Anmeldetag: 05.10.2011
(51) Int. Cl.: B02C 17/08

(54) **MÜHLE SOWIE VERFAHREN ZUM MAHLEN VON MAHLGUT MIT DERSELBEN**
MILL AND METHOD OF MILLING OF MATERIAL USING THIS MILL
BROYEUR ET PROCÉDÉ DE BROYAGE D'UNE MATIÈRE AU MOYEN DE CE BROYEUR

(30) Priorität: 07.10.2010 CH 16442010
(43) Veröffentlichungstag der Anmeldung: 12.03.2014
(73) Patentinhaber: Reishauer AG, 8304 Wallisellen (CH); Dvorak, Michael, 3608 Thun (CH)
(72) Erfinder: DVORAK, Michael, CH-3608 Thun (CH); LEUTGÄB, Herman, 86316 Friedberg (DE); LANGE, Michael, 64646 Heppenheim (DE)
(74) Vertreter: Luchs, Willi
(86) Internationale Anmeldenummer: PCT/EP2011/004957
(87) Internationale Veröffentlichungsnummer: WO 2012/045446

(56) Entgegenhaltungen:
- WO-A1-2009/026990
- WO-A2-2009/001397
- DE-C- 624 660
- US-A- 2 561 037
- US-A- 2 937 814

## Beschreibung

Die Erfindung betrifft eine Mühle mit einem motorisch angetriebenen Mahlbehälter und darin frei beweglichen Mahlkörpern.

Derartige Mühlen werden insbesondere zum Feinmahlen von mineralischen Werkstoffen, etwa zur Herstellung von Nanopartikeln oder Nanopulvern aus solchen Werkstoffen eingesetzt. Bei den bisher bekannten Mühlen dieser Art ist der Wirkungsgrad zwischen der eingebrachten Energie und der tatsächlich genutzten Energie zum Brechen des Mahlgutes unbefriedigend. Daraus resultiert ein hoher Verschleiss der Mahlkörper und die damit verbundene Verunreinigung des Mahlguts. Der schlechte Wirkungsgrad kann zudem eine hohe Temperaturentwicklung im Mahlgut zufolge haben, so dass eine aktive Kühlung des Mahlguts erforderlich ist, um ungewollte Eigenschaftsveränderungen oder Reaktionen des Mahlgutes zu vermeiden.

In der Druckschrift US-A-2,561,037 ist ein Finishing-Verfahren geoffenbart, bei welchem mittels einer Vorrichtung vier Behältnisse um eine Welle gedreht werden, wobei diese Behältnisse beidseitig durch je einen Arm mit der Welle verbunden sind. Dabei sind sie endseitig an Achsen gelagert und über Kettenverbindungen mit Kettenrädern an einer an einer Lagerung fixierten Hülse verbunden. Wenn die Welle via einen Motor angetrieben wird, so werden diese Arme und mit ihnen die Behältnisse herumgeführt, wobei durch diese Anordnung von Ketten ermöglicht ist, dass diese Behältnisse über die gesamten gedrehten 360° aufrecht ausgerichtet sind. Damit werden Teile im Innern von diesen Behältnissen bearbeitet. Diese Vorrichtung zur Durchführung des Verfahrens ist aber relativ aufwendig gebaut und ermöglicht nur begrenzte Verkleinerung von Partikeln.

Gemäss der Druckschrift WO-A-2009/026990 ist eine Laborschwingmühle mit schräggestellten Mahlbrechern geoffenbart, welche von einem Antrieb mit einem Getriebe mit einer horizontal ausgerichteten Bewegungsebene um eine vertikale Achse gedreht werden. Durch diese Schrägstellung des Mahlbechers im Verhältnis zur Bewegungsebene des Schwingantriebs bedingten Bewegungsbahnen der Mahlkörper im Mahlbecher sollen die stirnseitigen Mahlbecherböden als Anschlag- und Mahlfläche in den Zerkleinerungsvorgang mit einbezogen werden. Bei einer Variante ist vorgesehen, dass der Antrieb mit einer dreidimensionalen Einwirkung ausgelegt ist. Es ist damit eine relativ aufwendige Konstruktion mit dem jeweils schräggestellten Mahlbecher gegeben, nebst dem, dass keine optimale Bewegungen auf die Mahlkörper bewirkt werden.
Der Erfindung liegt die Aufgabe zugrunde, diese Nachteile zu vermeiden und eine Mühle der eingangs genannten Art zu schaffen, die sich durch ein effizientes Erzeugen insbesondere von Nanopartikeln und durch einen guten energetischen Wirkungsgrad auszeichnet.

Diese Aufgabe wird erfindungsgemäss durch die Mühle nach Anspruch 1 und das Verfahren nach Anspruch 11 gelöst. Auf diese Weise wird erreicht, dass die Mahlkörper im Mahlbehälter vorwiegend hin und her von Wand zu Wand geschleudert werden, und zudem auch durch gegenseitiges Zusammenprallen der Mahlkörper. Die Geometrie bewirkt aber eine bessere stochastische Verteilung der Drehmomente der Mahlkörper und reduziert damit ein energievernichtendes Rollen und Schleifen der Mahlkörper.
Entsprechendes gilt auch für die Partikel des Mahlguts, welche mit dieser Mühle sehr effizient zu Nanopartikeln verarbeitet werden können. Ausserdem werden die damit einhergehenden Reibungsverluste herabgesetzt, was auch die Wärmeentwicklung innerhalb des Mahlgutes reduziert.

Die Erfindung sieht ferner vor, dass der um seine Mittelachse undrehbare Mahlbehälter durch das Antriebssystem der Mühle um eine ausserhalb des Behälters angeordnete Achse gedreht wird. Dadurch kann er mit einem einfachen Antrieb in zwei Dimensionen bewegt werden. Seine Kreisbahn ist in einer horizontalen Ebene angeordnet. Die zweidimensionale Bewegung erfolgt somit entlang der y-Achse und der x-Achse, wobei auch eine Auf- und Ab-Bewegung in z-Richtung möglich wäre.
Die Erfindung sieht weiterhin vor, dass das Antriebssystem ein Lagergehäuse mit einer Antriebswelle und einem Dreharm aufweist, dessen ein Ende an der Antriebswelle drehfest befestigt ist und dessen andere Ende den Mahlbehälter trägt, wobei dieser mittels eines Zahnradgetriebes relativ zum Dreharm mit gleicher Geschwindigkeit und in entgegengesetzter Drehrichtung wie der Dreharm gedreht wird. Dies bewirkt, dass der Mahlbehälter während seiner Drehung um die Drehachse des Dreharms gleichzeitig um die eigene Mittelachse undrehbar bleibt.
Der quaderförmige Mahlbehälter ist zweckmässigerweise mit 85° bis 95° betragenden Innenwinkeln ausgebildet. Zur Vereinfachung der Fertigung ist es vorteilhaft, wenn der Mahlbehälter einen rechteckigen Querschnitt aufweist, wobei die Seitenwände zum Mahlbehälterboden hin eine leichte Krümmung zur Behältermitte hin aufweisen können.
Die im Mahlbehälter frei beweglichen Mahlkörper sind erfindungsgemäss als Mahlkugeln ausgebildet, was dazu beiträgt, die Reibungsverluste beim Mahlprozess zu minimieren. Es ist im Sinne eines optimierten Mahlergebnisses von Vorteil, wenn die Mahlkörper eine multimodale Grössenverteilung aufweisen. Es kann auch in diesem Sinne vorteilhaft sein, wenn die Anzahl Mahlkugeln so bemessen ist, dass ihre Füllmenge ca. 1/3 des Gesamtinhaltsraumes des Mahlbehälters entspricht.

Die erfindungsgemässe Mühle zeichnet sich auch dadurch aus, dass ihre Betriebsweise leicht dem jeweils vorgesehenen Mahlprozess anpassbar ist. Es ist insbesondere leicht möglich, den Mahlbehälter intervallartig und/oder mit alternierenden Richtungswechseln anzutreiben.

Durch gleichzeitiges Zuführen, Herausziehen oder -drücken sowie Aussieben des Mahlguts ist es nach der Erfindung möglich, das Mahlverfahren als kontinuierlich ablaufendes Verfahren zu gestalten. Zuführ- und Absaugleitungen sind hierbei vorzugsweise im Deckel des Mahlbehälters angeordnet.

Die Erfindung wird nachfolgend anhand eines Ausführungsbeispiels unter Bezugnahme auf die Zeichnung näher erläutert. Es zeigen:
- Fig. 1: den Mahlbehälter samt Antrieb einer erfindungsgemäss Mühle, in der Seitenansicht und schematisch dargestellt, und
- Fig. 2: einen Schnitt entlang der Linie II-II in Fig. 1, ebenfalls schematisch dargestellt.

Wie aus Fig. 1 und Fig. 2 ersichtlich, ist der Mahlbehälter 1 zur Aufnahme des Mahlgutes quaderförmig ausgebildet, mit einem Boden 2, Seitenwänden 3a bis 3d und einem Deckel 4, der bei Bedarf abnehmbar ist. Der Mahlbehälter 1 hat ebene Wände und einen rechteckigen Querschnitt und wird durch ein Antriebssystem 5 angetrieben, der sich aus einem Lagergehäuse 6 mit einer Antriebswelle 7 und einem Dreharm 8 mit einem Zahnradgetriebe 9a, 9b, 9c zusammensetzt.

Der Mahlbehälter 1 ist mit einem an seinem Boden 4 befestigten Tragzapfen 10 versehen, der am äusseren Ende des Dreharmes 8 gelagert ist. Letzterer ist an seinem anderen Ende an der Antriebswelle 7 befestigt und dreht sich um deren Achse A mit Drehgeschwindigkeit ωA in einer vertikalen Ebene auf einer Kreisbahn 11 mit Radius R. Dabei wird der Mahlbehälter 1 mitgenommen und dadurch zweidimensional in Richtung der y-Achse und der x-Achse mitbewegt. Gleichzeitig bewirkt das Zahnradgetriebe 9a, 9b, 9c, dass der Mahlbehälter 1 um seine Mittelachse B undrehbar bleibt, indem er relativ zum Dreharm 8 mit gleicher Drehgeschwindigkeit ωB = ωA aber in entgegengesetzter Drehrichtung wie der Dreharm 8 gedreht wird.

Im Mahlbehälter 1 befindet sich eine Anzahl Mahlkugeln 12, deren Grösse und Beschaffenheit mit der des Mahlguts abgestimmt ist, und deren Füllmenge ca. 1/3 des Gesamtinhaltsvolumens des Mahlbehälters 1 entspricht. Eine solche Füllmenge trägt in der Praxis dazu bei, das Mahlergebnis zu optimieren. Es ist hierbei vielfach vorteilhaft, wenn die Mahlkugeln 12 eine multimodale Grössenverteilung aufweisen. Die Mahlkugeln sind sphärisch ausgebildet. Sie können aber auch eiförmig sein.

Die Mahlkugeln 12 sind im Mahlbehälter 1 frei beweglich. Da dieser um seine Mittelachse B undrehbar ist, werden sie darin im Betrieb von Wand zu Wand hin und her geschleudert, ohne dass ein nennenswerter Anteil ihrer kinetischen Energie etwa durch Zusammenprallen der Mahlkugeln vernichtet wird. Die erfindungsgemässe Mühle hat dadurch einen hohen energetischen Wirkungsgrad, der nicht nur wirtschaftliche, sondern auch verfahrenstechnische Vorteile mit sich bringt. Letztere resultieren aus der Verringerung der Reibungsverluste und der damit einhergehenden Wärmeentwicklung im Mahlgut. Die Vermeidung von reibungsbedingten Verunreinigungen und/oder wärmebedingten Reaktionen führt zu einer Qualitätsverbesserung des gemahlenen Produkts.
Beim beschriebenen Ausführungsbeispiel ist die zweidimensionale Bewegungsbahn 12 des Mahlbehälters waagerecht. Sie kann aber auch im Rahmen der Erfindung dreidimensional sein, indem der Mahlbehälter Schwingungen in den drei Dimensionen ausgesetzt wird. Die erfindungsgemässe Anordnung ermöglicht es auch, den Mahlbehälter intervallartig und /oder mit alternierenden Richtungswechseln anzutreiben.
Es ist auch im Rahmen der Erfindung möglich, den Querschnitt des Mahlbehälters 1 leicht abweichend von der rechteckigen Form auszugestalten, wobei die Innenwinkel des Behälters vorzugsweise zwischen 85° und 95° variieren. Es ist auch möglich, den Mahlbehälter 1 mit leicht gekrümmten bzw. leicht angeschrägten Seitenwänden zu versehen, die zum Behälterboden hin eine Krümmung bzw. Schräge zur Behältermitte hin aufweisen.
Die Erfindung ermöglicht ferner die Ausgestaltung des Mahlverfahrens als kontinuierliches Verfahren, nämlich durch gleichzeitiges Zuführen, Herausziehen oder -drücken sowie Aussieben des Mahlguts. Hierbei sind die Zuführ- und Absaugleitungen vorzugsweise im abnehmbaren Deckel 4 des Mahlbehälters 1 untergebracht.

Zur Verminderung von Pulverablagerungen an den Wänden und Ecken des Behälters ist es zweckmässig, entsprechende Fluidisierungseinrichtungen vorzugsweise in Ecken und Boden des Behälters einzubauen.

Die erfindungsgemässe Mühle eignet sich besonders für die Herstellung von Submikron- und Nanopulvern aus makroskopischen spröden Werkstoffen, wie insbesondere Diamant, Oxide, oder Karbide, sowie für die Herstellung von Kompositpulvern und mit Nanopartikeln und/oder Nanotubes, insbesondere CNT verstärken Werkstoffen, wobei die weichere Matrix vor allem aus Metallen, Leichtmetallen und deren Legierungen oder aus Kunststoffen und/oder deren Mischungen besteht.

Mit dieser Mühle kann auch ein Mahlen unter Schutzgas, Vakuum oder reaktiven und /oder angeregten, wie beispielsweise plasmaaktivierten oder teilionisierten Gasen erfolgen. Letzteres würde die kontrollierte Herstellung von Submicron-Pulvern bzw. Nanopulvern aus Nitriden, Karbiden, Oxiden entsprechender Metalle, Metalllegierungen und/oder Mischungen erlauben, bis hin zur Herstellung von komplexen, nanostrukturierten Pulvern. Man vermischt Metalle, die zum einen eine hohe Reaktivität zu Sauerstoff, Kohlenstoff bzw. Stickstoff haben (Ti, Ta, W, Al etc.), mit Metallen geringerer Reaktivität (Ni, Cu, Ag etc.). Dadurch kann man auf der einen Seite die Härte und auf der anderen Seite die Zähigkeit eines Werkstoffes gezielt beeinflussen.

Das Mahlgut soll möglichst ständig in Bewegung gehalten werden, um so den Mahlprozess effizienter zu gestalten und Anbackungen zu vermeiden.
Die Erfindung ist mit dem erläuterten Ausführungsbeispiel ausreichend dargetan. Selbstverständlich könnte sie noch durch andere Varianten veranschaulicht sein. So könnten beispielsweise anstelle eines Zahnradgetriebes für den Antrieb der Mühle auch Zahnriemen oder ähnliches verwendet werden.
Mit der erfindungsgemässen Mühle soll auch Mahlgut, welches entnommen worden ist und noch nicht die gewünschte Korngrösse aufweist, nochmals einem Mahlprozess zugeführt werden.

Der Mahlbehälter wird auf einer Kreisbahn in einer horizontalen Ebene bewegt.
Der Mahlbehälter könnte durch das Antriebssystem der Mühle in allen drei Dimensionen bewegt werden, indem beispielsweise noch eine Rüttelbewegung übergeordnet ist.

## Patentansprüche

1. Mühle mit einem motorisch angetriebenen Mahlbehälter (1) und darin frei beweglichen Mahlkörpern (12), wobei der Mahlbehälter (1) annährend quaderförmig ausgebildet und durch das Antriebssystem (5) mit einer Antriebswelle (7) der Mühle in zwei Dimensionen bewegbar ist, **dadurch gekennzeichnet, dass**
der Mahlbehälter (1) mit einem an seinem Boden (4) befestigten Tragzapfen (10) versehen ist, der am äusseren Ende eines Dreharmes (8) gelagert ist, wobei der Dreharm (8) an seinem anderen Ende an der Antriebswelle (7) befestigt ist und sich um die Achse (A) der Antriebswelle (7) dreht, wobei sich diese Achse (A) in einer vertikalen Ebene befindet, und der Mahlbehälter (1) ausserhalb dieser Achse (A) auf einer Kreisbahn (11) in einer horizontalen Ebene bewegbar ist, während er um seine Mittelachse (B) undrehbar ist, indem er relativ zum Dreharm (8) mit gleicher Drehgeschwindigkeit (ωB=ωA), aber in entgegengesetzter Drehrichtung wie der Dreharm (8) gedreht wird.

2. Mühle nach Anspruch 1, **dadurch gekennzeichnet, dass** das Antriebssystem (5) ein Lagergehäuse (6) mit der Antriebswelle (7) und dem Dreharm (8) aufweist, dessen ein Ende an der Antriebswelle (7) befestigt ist und dessen andere Ende den Mahlbehälter (1) trägt, wobei dieser mittels eines Zahnradgetriebes (9a, 9b, 9c) relativ zum Dreharm (8) mit gleicher Drehgeschwindigkeit und in entgegengesetzter Drehrichtung wie der Dreharm gedreht wird.

3. Mühle nach Anspruch 1 oder 2, **dadurch gekennzeichnet, dass** der Mahlbehälter (1) mit vorzugsweise 85° bis 95° betragenden Innenwinkeln ausgebildet ist.

4. Mühle nach Anspruch 3, **dadurch gekennzeichnet, dass** der Mahlbehälter (1) einen rechteckigen Querschnitt aufweist.

5. Mühle nach Anspruch 4, **dadurch gekennzeichnet, dass** die Seitenwände (3a bis 3d) des Mahlbehälters (1) zum Behälterboden (2) hin eine leichte Krümmung bzw. Anschrägung zur Behältermitte hin aufweisen.

6. Mühle nach einem der vorhergehenden Ansprüche 1 bis 5, **dadurch gekennzeichnet, dass** die Anzahl der Mahlkörper so bemessen ist, dass ihre Füllmenge ca. 1/3 des Gesamtinhaltsraum des Mahlbehälters (1) entspricht.

7. Mühle nach einem der vorhergehenden Ansprüche 1 bis 6, **dadurch gekennzeichnet, dass** die Mahlkörper (12) eine multimodale Grössenverteilung aufweisen.

8. Mühle nach einem der vorhergehenden Ansprüche 1 bis 7, **dadurch gekennzeichnet, dass** die im Mahlbehälter (1) frei beweglichen Mahlkörper (12) als Mahlkugeln ausgebildet sind.

9. Mühle nach Anspruch 1, **dadurch gekennzeichnet, dass** der Mahlbehälter (1) intervallartig und mit alternierenden Richtungswechseln bewegbar ist.

10. Mühle nach einem der Ansprüche 1 bis 9, **dadurch gekennzeichnet, dass** ein Mahlen unter Schutzgas, Vakuum oder reaktiven und /oder angeregten Gasen erfolgt.

11. Verfahren zum Mahlen von Mahlgut mit einer Mühle nach den vorhergehenden Ansprüchen 1 bis 10, **gekennzeichnet durch** gleichzeitiges Zuführen, Herausziehen oder Herausdrücken sowie Aussieben des Mahlguts, wobei Zuführ- und Absaugleitungen vorzugsweise im Deckel (4) des Mahlbehälters (1) angeordnet sind.

## Claims

1. Mill with a motor-driven grinding container (1) and therein freely movable grinding bodies (12), whereby the grinding container (1) is approximately cuboid formed and is movable in two dimensions by the drive system (5) with a drive shaft (7) of the mill, **characterized in that**
the grinding container (1) is provided with a trunnion (10) secured on its ground (4), which is pivoted on the outer end of a rotating arm (8), whereas the rotating arm (8) is secured on the drive shaft (7) on its other end and is rotating around the axis (A) of the drive shaft (7), whereby this axis (A) is situated in a vertical plane, and the grinding container (1) is moveable outside of this axis (A) on an orbit (11) in a horizontal plane while he is unrotatable on his central axis (B), as he is rotating relatively to the rotating arm (8) with the same rotational speed (ωB=ωA), but in opposite direction of rotation like the rotating arm (8).

2. Mill according to claim 1, **characterized in that** the drive system (5) has a bearing housing (6) with the drive shaft (7) and the rotating arm (8), its one end is fixed to the drive shaft (7) and its other end carries the grinding container (1), whereby this is rotated relatively to the rotary arm (8) with the same rotational speed and in the opposite direction of rotation like the rotary arm by means of a gear transmission (9a, 9b, 9c).

3. Mill according to claim 1 or 2, **characterized in that** the grinding container (1) is formed with inner angles amounting preferably 85° to 95°.

4. Mill according to claim 3, **characterized in that** the grinding container (1) has a rectangular cross-section.

5. Mill according to claim 4, **characterized in that** the side walls (3a to 3d) of the grinding container (1) having a slight curvature to the container bottom (2) towards respective bevelling towards the center of the container.

6. Mill according to any one of the preceding claims 1 to 5, **characterized in that** the number of grinding media is so dimensioned that its capacity corresponds to about 1/3 of the total content space of the grinding container (1).

7. Mill according to any one of the preceding claims 1 to 6, **characterized in that** the grinding bodies (12) having a multi-modal size distribution.

8. Mill according to any one of the preceding claims 1 to 7, **characterized in that** the grinding bodies (12) freely movable in the grinding container (1) are designed as grinding balls.

9. Mill according to claim 1, **characterized in that** the grinding container (1) is movable at intervals and with alternating directional changes.

10. Mill according to any one of the claims 1 to 9, **characterized in that** grinding is carried out under protective gas, vacuum or reactive and/or excited gases.

11. Process for grinding mill feed with a mill according to the preceding claims 1 to 10, **characterized by** simultaneous feeding, pulling out or squeezing as well as screening of the mill feed, whereby feeding and suction conduits are preferably arranged in the lid (4) of the grinding container (1).

## Revendications

1. Broyeur comprenant une enveloppe (1) entraîné par un moteur et des éléments (12) broyeurs, qui y sont mobiles librement, l'enveloppe (1) étant à peu près parallélépipédique et pouvant être déplacée dans deux dimensions par le système (5) d'entraînement ayant un arbre (7) d'entraînement du broyeur, **caractérisé en ce que**
l'enveloppe (1) est pourvue d'un tourillon (10) porteur, qui est fixé à son fond (4) et qui est monté à l'extrémité extérieure d'un bras (8) tournant, le bras (8) tournant étant fixé à son autre extrémité à l'arbre (7) d'entraînement et tournant autour de l'axe (A) de l'arbre (7) d'entraînement, cet axe (A) se trouvant dans un plan vertical, et l'enveloppe (1) étant mobile dans un plan horizontal à l'extérieur de cet axe (A) sur une trajectoire (11) circulaire, tandis qu'elle ne peut pas tourner autour de son axe (B) médian, en étant entraînée en rotation à la même vitesse (ωB=ωA) de rotation que le bras (8) tournant, mais en sens contraire au bras (8) tournant.

2. Broyeur suivant la revendication 1, **caractérisé en ce que** le système (5) d'entraînement a une boîte (6) de palier avec l'arbre (7) d'entraînement et le bras (8) tournant, dont une extrémité est fixée à l'arbre (7) d'entraînement et dont l'autre extrémité porte l'enveloppe (1), celle-ci étant, au moyen d'un train d'engrenage (9a, 9b, 9c), entraînée en rotation par rapport à l'arbre (8) tournant, à la même vitesse de rotation que le bras tournant mais en sens contraire à celui du bras tournant.

3. Broyeur suivant la revendication 1 ou 2, **caractérisé en ce que** l'enveloppe (1) est constituée en ayant des angles intérieurs, allant de préférence de 85° à 95°.

4. Broyeur suivant la revendication 3, **caractérisé en ce que** l'enveloppe (1) a une section transversale rectangulaire.

5. Broyeur suivant la revendication 4, **caractérisé en ce que** les parois (3a à 3d) latérales de l'enveloppe (1) ont, par rapport au fond (2) de l'enveloppe, une légère courbure ou une inclinaison par rapport au milieu de l'enveloppe.

6. Broyeur suivant l'une des revendications précédentes 1 à 5, **caractérisé en ce que** le nombre des éléments de broyage est tel qu'il remplit environ 1/3 de l'espace total de contenance de l'enveloppe (1).

7. Broyeur suivant l'une des revendications précédentes 1 à 6, **caractérisé en ce que** les éléments (12) de broyage ont une répartition de dimension multimodale.

8. Broyeur suivant l'une des revendications précédentes 1 à 7, **caractérisé en ce que**, dans l'enveloppe (1), sont constitués des éléments (12) de broyage mobiles librement sous la forme de boulets de broyage.

9. Broyeur suivant la revendication 1, **caractérisé en ce que** l'enveloppe (1) est mobile à intervalle et avec changement de direction alternée.

10. Broyeur suivant l'une des revendications 1 à 9, **caractérisé en ce qu'**un broyage s'effectue sous gaz protecteur sous-vide ou sous gaz réactif et/ou excité.

11. Procédé pour broyer du produit à broyer par un broyeur suivant les revendications précédentes 1 à 10, **caractérisé par** envoi, retrait ou refoulement simultané, ainsi que tamisage du produit à broyer, des conduits d'envoi et d'aspiration étant prévus, de préférence dans le couvercle (4) de l'enveloppe (1) .
